# EUROPÄISCHE PATENTSCHRIFT

(11) **EP 0 519 029 B1**
(45) Veröffentlichungstag und Bekanntmachung des Hinweises auf die Patenterteilung: **22.07.1998**
(21) Anmeldenummer: 92901135.1
(22) Anmeldetag: 19.12.1991
(51) Int. Cl.: F23D 14/10, F23D 14/58, F23D 14/74, F23D 14/82

(54) **GASBRENNER UND VERFAHREN ZU SEINEM BETREIBEN**
GAS BURNER AND METHOD OF OPERATING IT
BRULEUR A GAZ ET PROCEDE POUR SON UTILISATION

(30) Priorität: 07.01.1991 DE 4100247
(43) Veröffentlichungstag der Anmeldung: 23.12.1992
(73) Patentinhaber: Furigas B.V., NL-9403 AR Assen (NL)
(72) Erfinder: Nitschke-Kowsky, Petra, Dr.rer.nat., D-4270 Dorsten (DE); Jannemann, Theo, Dipl.-Phys., D-4270 Dorsten 1 (DE); Berg, Hans, D-4390 Gladbeck (DE)
(74) Vertreter: Smulders, Theodorus A.H.J., Ir.
(86) Internationale Anmeldenummer: EP9102454
(87) Internationale Veröffentlichungsnummer: WO9212381

(56) Entgegenhaltungen:
- EP-A- 0 062 797
- EP-A- 0 235 789
- WO-A-89/01116
- DE-A- 2 132 968
- DE-A- 3 914 222
- FR-A- 2 305 689
- GB-A- 1 517 957
- US-A- 3 936 003

## Beschreibung

Die Erfindung betrifft ein Verfahren zum Betreiben eines atmosphärischen, unterstöchiometrisch vormischenden Gasbrenners mit einem Injektor, in den Gas eingeblasen wird, und mit einem von dem Injektor beschickten Gehäuse, welches Gemischdurchtrittsöffnungen aufweist. Ferner richtet sich die Erfindung auf einen nach diesem Verfahren betreibbaren Brenner. Ein derartiger Brennen ist aus der DE-A-2 132 968 bekannt.

Aus der US-PS 3 936 003 ist ein vormischender Gasbrenner mit einem axial zugeordneten Gehäuse bekannt, das in einer Wand Gemischdurchtrittsöffnungen aufweist, wobei die Gemischdurchtrittsöffnungen einen Durchmesser von 0,5 bis 1 mm besitzen und mit einem Perforationsgrad von 15 bis 30 % angeordnet sind. dieser bekannte Brenner ist insbesondere derart eingerichtet, daß im Gebrauch das Gas-Luftgemisch mit einem solchen Druck durch die Gemischdurchtrittsöffnungen gejagt wird, daß sogenannte "jets" entstehen, die im Abstand von der Wand des Gehäuses zur Entzündung gebracht werden.

Es wurde gefunden, daß dieser Stand der Technik hinsichtlich seines Emissionsverhaltens verbesserungsfähig ist.

Dementsprechend liegt der Erfindung die Aufgabe zugrunde, ein Verfahren und einen Brenner der eingangs genannten Art zu schaffen, die mit verminderter Schadstoffemission arbeiten. Dazu wird ein Brenner gemäß der Erfindung durch die Masnahmen des Anspruchs 1 gekennzeichnet.

Dies gewärhleistet die erfindungsgemäß angestrebte Emissionsarmut (Optimierung von CO und NOₓ) bei hervorragenden Verhältnissen bezüglich der Flammenstabilität und des homogenen Ausbrandes.

Dadurch, daß das oder jedes Lochfeld wärmespannungsfrei in das Gehäuse eingesetzt ist, kan das oder jedes Lochfeld im Gebrauch zum Glühen gebracht werden, ohne daß dabei infolge von Spannungen Beschädigungen auftreten. Infolge des Glühens wird die Emissionsarmut verbessert.

Diese Vorteile können noch dadurch gesteigert werden, daß die Gemischdurchtrittsöffnungen in Form von mindestens zwei Lochfeldern angeordnet sind, die sich in Längsrichtung des Gehäuses erstrecken, wobei vorteilhafterweise der Abstand zwischen benachbarten Lochfeldern 5 bis 35 mm, vorzugsweise etwa 25 mm, beträgt.

Bei der Wand des Gehäuses, die die Gemischdurchtrittsöffnungen aufweist, handelt es sich vorzugsweise um die Umfangswand.

Nach einem weiteren bevorzugten Merkmal können die Lochfelder in gesonderten Lochstreifen ausgebildet sein, die wärmespannungsfrei in die Wand des Gehäuses einsetzbar sind. Die Verwendung hochhitzebeständigen Materials, insbesondere eines Chrom-Aluminium-Stahls, kann sich in vorteilhafter Weise auf diese Lochstreifen beschränken.

Dabei wird in Weiterbildung der Erfindung vorgeschlagen, daß die Lochstreifen in seitliche, längslaufende Führungen der Wand des Gehäuses einschiebbar sind, so daß einerseits keine Montageschwierigkeiten auftreten und andererseits eine gute seitliche Abdichtung gegen ein Zurückschlagen der Flammen gewährleistet ist, und zwar auch bei Wärmedehnungen. Um dies auch in Axialrichtung sicherzustellen, wird in Weiterbildung der Erfindung vorgeschlagen, daß die Enden der Lochstreifen in überlappende Stege eingreifen. Wärmedehnungen, die sich naturgemäß in Längsrichtung der Lochstreifen besonders stark auswirken, können also auch hier nicht zu Undichtigkeiten führen. In vielen Fällen wird es ausreichen, die überlappenden Stege an den Stirnwänden des Gehäuses vorzusehen. Sind die sehr dünnen (0,5 mm) Lochstreifen hingegen relativ lang, so kann es unter Wärmeeinfluß zu ungleichmäßigen Bewegungen kommen. In diesen Fällen wird man die Lochstreifen unterteilen und über der Länge des Gehäuses eine entsprechende Anzahl von überlappenden Stegen vorsenen.

Die Zuordnung von Gehäuse und Injektor und die Gestaltung des Gehäuses sind grundsätzlich beliebig. So kann der Injektor dem Gehäuse vorgeschaltet sein. Eine besonders vorteilhafte Ausgestaltung des erfindungsgemäßen Brenners besteht hingegen darin, daß das Gehäuse stabförmig ausgebildet ist und den Injektor umgibt. Dabei kann der Injektor in Weiterbildung der Erfindung eine stromab gelegene, stirnseitig geschlossene Verlängerung mit radialen Öffnungen aufweisen, welche den Gemischdurchtrittsöffnungen der Wand des Gehäuses entgegengesetzt sind. Dies ermöglicht eine besonders homogene Gemischverteilung, und zwar mit konstruktiv einfachen Mitteln. Letzteres gilt insbesondere dann, wenn sich die Verlängerung des Injektors bis zu einer Stirnwand des Gehäuses erstreckt.

Es wurde gefunden, daß sich die Verbrennungseigenschaften des erfindungsgemäßen Gasbrenners durch die Art der Sekundärluftzuführung beeinflussen lassen. Dabei hat es sich als besonders vorteilhaft herausgestellt, in einer umgebenden Brennkammer einen unterhalb des Brenners parallel zu diesem verlaufenden Sekundärluftschlitz vorzusehen. Die Sekundärluft wird also über der Länge des Brenners von unten zugeführt, umströmt den Brenner und tritt seitlich in die von den Lochfeldern gebildeten Flammenteppiche ein. Optimale Verbrennungsbedingungen sind die Folge.

Die Erfindung bezieht sich weiter auf ein Verfahren zum Betreiben eines atmosphärischen, unterstöchiometrisch vormischenden Gasbrenners gemäß einem der vorhergehenden Ansprüche mit einem Injektor, in den Gas eingeblasen wird, und mit einem von dem Injektor beschickten Gehäuse, welches Gemischdurchtrittsöffnungen aufweist. Dazu wird ein Verfahren gemäß der Erfindung durch Anspruch 9 gekennzeichnet.

Überraschenderweise wurde gefunden, daß die erfindungsgemäße Auswahl und Zuordnung der beiden Parameter Austrittsflächenbelastung und Luftzahl zu einer Optimierung einerseits der CO- und andererseits der NOₓ-Emission führt. Gleichzeitig wird eine hervorragende Flammenszabilität erzielt. Es besteht weder die Neigung zum Abheben noch zum Rückschlagen der Flamme. Dementsprechend günstig sind Schwingungsverhalten und Geräuschentwicklung. Hinzu kommt, daß ein flächenförmiger, laminarer, sehr homogener Ausbrand erzielbar ist.

Letzteres wird in Weiterbildung der Erfindung dadurch gefördert, daß das aus dem Injektor austretende Gas gleichmäßig auf die Gemischdurchtrittsöffnungen verteilt wird.

Vorzugsweise bleibt die Luftzahl bei einer Absenkung der Gaszufuhr bis zu etwa 50 % der Nennwärmebelastung von etwa 50 % im wesentlichen unverändert. Dis trägt erheblich zur Erhöhung der Flammenstabilität bei. Die Flammengeschwindigkeit ändert sich lediglich um rund 20 %, so daß Gase mit unterschiedlichen Eigenschaften ohne weiteres verbrannt werden können.

Die Erfindung wird im folgenden anhand eines bevorzugten Ausführungsbeispiels im Zusammenhang mit der beiliegenden Zeichnung näher erläutert. Die Zeichnung zeigt in:
Fig. 1 einen Grundriß eines erfindungsgemäßen Brenners;
Fig. 2 einen Schritt entlang der Linie II-II in Fig. 1;
Fig. 3 eine Stirnansicht in Richtung X in Fig. 1.
Fig. 4 einen Teil einer abgewandelten Ausführungsform in einer Dastellung entsprechend Fig. 1.

Wie aus den Figuren 1 und 2 ersichtlich, weist der erfindungsgemäße Brenner ein stabförmiges Gehäuse 1 auf, welches einen Injektor 2 umgibt. Dem Injektor ist eine Düse 3 zugeordnet, die an einem Düsenträger 4 sitzt. Letzterer ist mit einer zugehörigen Stirnwand 5 verbunden. Der Injektor weist eine rohrförmige Verlängerung 6 auf, die sich bis zu einer zugehörigen Stirnwand 7 erstreckt und von letzterer verschlossen wird.

Wie aus Fig. 1 ersichtlich, ist das Gehäuse 1 im oberen Bereich mit Gemischdurchtrittsöffnungen 8 versehen. Diese besitzen einen Durchmesser von 0,8 mm und sind mit einem Perforationsgrad von 26 % hexagonal angeordnet, wobei sie zwei Lochfelder bilden, die sich in Längsrichtung des Gehäuses 1 erstrecken. Der abstand zwischen den beiden Lochfeldern beträgt 25 mm.

Die Lochfelder sind in gesonderten Lochstreifen 9 ausgebildet, welche im oberen Bereich des Gehäuses 1 in dessen Wand eingesetzt sind. Hierzu bildet die Wand des Gehäuses 1 längslaufende Führungen 10, in die die Lochstreifen 9 in axialer Richtung eingeschoben sind. Dadurch wird zwischen den Lochstreifen und der Umfangswand des Gehäuses eine Abdichtung geschaffen, die auch bei auftretenden Wärmedehnungen ein Zurückschlagen der Flamme und Spannungsrisse in den Lochstreifen verhindert. Der Abdichtung in Achsrichtung dienen Stege 11, die die Lochstreifen 9 übergreifen. Auch diese Halterung ist wärmespannungsfrei.

Die Lochstreifen 9 bilden die einzigen perforierend zu bearbeitenden Teile und bestehen, im Gegensatz zu den übrigen Gehäuseabschnitten, aus hochhitzebeständigem Chrom-Aluminium-Stahl.

Das aus dem Injektor 2 austretende Gas wird sehr gleichmäßig auf die Gemischdurchtrittsöffnungen 8 verteilt. Hierzu ist die Verlängerung 6 des Injektors mit radialen Öffnungen 12 versehen, allerdings nur in dem den Gemischdurchtrittsöffnungen 8 entgegengesetzten Bereich, also im unteren Bereich.

Der Brenner wird unterstöchiometrisch vormischend betrieben, und zwar mit einer Austrittsflächenbelastung von 150 W/cm² und eine Luftzahl von 0,8. Er zeigt ein sehr günstiges Schadstoffverhalten, und zwar durch Optimierung einerseits der CO- und andererseits der NOₓ-Emissionen. Die Flammenstabilität ist sehr gut und ermöglicht ohne weiteres eine Verbrennung von Gasen mit unterschiedlichen Eigenschaften.

Bei der Ausführungsform nach Figur 1 sind die Stege 11 lediglich an den Stirnwänden 5 und 7 des Gehäuses 1 angeordnet. Die abgewandelte Ausführungsform nach Figur 4 unterscheidet sich hiervon dadurch, daß die Lochstreifen 9 in Längsrichtung unterteilt sind, wobei zentrale Stege 11 die zur Mitte hin gerichteten Enden der Lochstreifen 9 aufnehmen. Diese Konstruktion empfiehlt sich dann, wenn die Lochstreifen 9 relativ lang sind und aus besonders dünnem Material mit einer Stärke von vorzugsweise 0,5mm bestehen. Selbst unter diesen Umständen können dann thermische Belastungen nicht zu unzulässigen Verwerfungen der Lochstreifen 9 führen. Die Abdichtung an den Stoßkanten wird durch die zentralen Stege 11 gewährleistet.

Der erfindungsgemäße Brenner kann in einer nicht dargestellten Brennkammer angeordnet werden, die vorzugsweise mit einem unterhalb des Brenners angeordneten Sekundärluftschlitz versehen ist. Letzterer erstreckt sich parallel zum Brenner vorzugsweise über eine Länge, die der Länge der Lochstreifen 9 entspricht. Die Sekundärluft trifft von unten auf das Gehäuse 1 des Brenners, umströmt das Gehäuse und tritt seitlich in die von den Lochstreifen 9 getragenen Flammenteppiche ein. Auf diese Weise ergeben sich optimale Verbrennungsverhältnisse.

Das Gehäuse kann anders als stabförmig ausgebildet sein. Auch muß es den Injektor nicht umgeben, sondern kann diesem nachgeschaltet sein. Ferner kann mit drei oder mehr Lochfeldern oder auch mit nur einem Lochfeld gearbeitet werden, wobei jedes Lochfeld einstückig mit der Wand des Gehäuses verbunden sein kann. Letzteres gewährleistet auch eine Abdichtung gegen ein Zurückschlagen der Flammen.

## Patentansprüche

1. Atmosphärischer, unterstöchiometrisch vormischender Gasbrenner mit einem Injektor (2) und einem dem Injektor axial zugeordneten Gehäuse (1), das in einer Wand Gemischdurchtrittsöffnungen (8) aufweist, dadurch gekennzeichnet, daß die Gemischdurchtrittsöffnungen einen Durchmesser von 0,5 bis 1,2 mm, vorzugsweise etwa 0,8 mm besitzen und mit einem Perforationsgrad von 15 bis 30 % in mindestens einem als gesonderter Lochstreifen (9) ausgebildeten Lochfeld (9) ausgebildet ist, wobei das oder jedes Lochfeld (9) wärmespannungsfrei in das Gehäuse (1) eingesetzt ist.

2. Brenner nach Anspruch 1, dadurch gekennzeichnet, daß die Gemischdurchtrittsöffnungen in Form von mindestens zwei Lochfeldern angeordnet sind, die sich in Längsrichtung des Gehäuses (1) erstrecken, wobei die Lochfelder in gesonderten Lochstreifen (9) ausgebildet sind, die wärmespannungsfrei in die Wand des Gehäuses (1) eingesetzt sind.

3. Gasbrenner nach Anspruch 1 oder 2, dadurch gekennzeichnet, daß der Abstand zwischen benachbarten Lochfeldern 5 bis 35 mm, vorzugsweise etwa 25 mm beträgt.

4. Gasbrenner nach Anspruch 1, 2 oder 3, dadurch gekennzeichnet, daß der oder jeder Lochstreifen (9) aus hochhitzebeständigem Material, insbesondere aus Chrom-Aluminium-Stahl besteht.

5. Gasbrenner nach einem der Ansprüche 1 bis 4, dadurch gekennzeichnet, daß die oder jeder Lochstreifen (9) in seitliche, längslaufende Führungen (10) der Wand des Gehäuses (1) einschiebbar ist, wobei ihre Enden vorzugsweise in überlappende Stege (11) eingreifen.

6. Gasbrenner nach einem der Ansprüche 1 bis 5, dadurch gekennzeichnet, daß das Gehäuse (1) stabförmig ausgebildet ist und den Injektor (2) umgibt.

7. Gasbrenner nach Anspruch 6, dadurch gekennzeichnet, daß der Injektor (2) eine stromabgelegene, stirnseitig geschlossene Verlängerung (6) mit radialen Öffnungen (12) aufweist, welche den Gemischdurchtrittsöffnungen (8) der Wand des Gehäuses (1) entgegengesetzt sind, wobei sich die Verlängerung (6) des Injektors (2) vorzugsweise bis zu einer Stirnwand (7) des Gehäuses (1) erstreckt.

8. Gasbrenner nach einem der Ansprüche 1 bis 7, dadurch gekennzeichnet, daß in einer umgebenden Brennkammer ein unterhalb des Brenners parallel zu diesem verlaufender Sekundärluftschlitz vorgesehen ist.

9. Verfahren zum Betreiben eines atmosphärischen, unterstöchiometrisch vormischenden Gasbrenners gemäß einem der vorhergehenden Ansprüche mit einem Injektor, in den Gas eingeblasen wird, und mit einem von dem Injektor beschickten Gehäuse, welches Gemischdurchtrittsöffnungen aufweist,
**dadurch gekennzeichnet,**
daß die Flächenbelastung, bezogen auf den freien Gemischdurchtrittsquerschnitt, 110 bis 210 W/cm2, vorzugsweise 130 bis 170 W/cm2 beträgt und daß die Luftzahl auf 0,7 bis 0,9, vorzugsweise auf 0,75 bis 0,85 eingestellt wird.

10. Verfahren nach Anspruch 9, dadurch gekennzeichnet, daß die Luftzahl bei einer Absenkung der Gaszufuhr bis zu etwa 50% der Nennwärmebelastung im wesentlichen unverändert bleibt.

## Claims

1. An atmospheric, sub-stoichiometric premixing gas burner with an injector (2) and a housing (1) axially disposed on the injector, which housing has apertures (8) in a wall for the mixture to pass through, characterized in that the apertures for the mixture to pass through have a diameter of 0.5-1.2 mm, preferably about 0.8 mm, and are formed in at least one perforated field (9) formed as separate perforated strip (9) with a degree of perforation of 15-30%, the or each perforated field (9) being fitted in the housing (1) without thermal stress.

2. A gas burner according to claim 1, characterized in that the apertures for the mixture to pass through are arranged in the form of at least two perforated fields extending in the longitudinal direction of the housing (1), the perforated fields being formed in separate perforated strips (9), which are fitted in the wall of the housing (1) without thermal stress.

3. A gas burner according to claim 1 or 2, characterized in that the distance between adjacent perforated fields is 5-35 mm, preferably about 25 mm.

4. A gas burner according to claim 1, 2 or 3, characterized in that the or each perforated strip (9) is made of a highly heat-proof material, in particular of chromium-aluminum steel.

5. A gas burner according to any of claims 1-4,
characterized in that the or each perforated strip (9) is slidable into lateral, longitudinal guides (10) of the wall of the housing (1), their ends preferably engaging overlapping bars (11).

6. A gas burner according to any of claims 1-5,
characterized in that the housing (1) is of rod-shaped construction and surrounds the injector (2).

7. A gas burner according to claim 6, characterized in that the injector (2) has a downstream, frontally closed extension (6) with radial apertures (12) which are opposite to the apertures (8) of the wall of the housing (1) for the mixture to pass through, the extension (6) of the injector (2) preferably extending to a front wall (7) of the housing (1).

8. A gas burner according to any of claims 1-7,
characterized in that a secondary air slot extending below the burner parallel thereto is provided in a surrounding combustion chamber.

9. A method of operating an atmospheric, sub-stoichiometric premixing gas burner according to any of the preceding claims with an injector into which gas is blown, and with a housing fed by the injector, which housing has apertures for the mixture to pass through, characterized in that the surface loading, based on the free cross section for the mixture to pass through, is 110-210 W/cm², preferably 130-170 W/cm², and that the air factor is set at 0.7-0.9, preferably at 0.75-0.85.

10. A method according to claim 9, characterized in that the air factor, when the gas supply decreases to about 50% of the nominal heat load, remains essentially unchanged.

## Revendications

1. Brûleur à gaz atmosphérique assurant un mélange préalable sous-stoechiométrique, comprenant un injecteur (2) et un boîtier (1) associé axialement à l'injecteur, ledit boîtier comportant des ouvertures de traversée de mélange (8) dans une paroi, caractérisé en ce que les ouvertures de traversée de mélange possèdent un diamètre de 0,5 à 1,2 mm, de préférence environ 0,8 mm, et sont ménagées avec un taux de perforation de 15 à 30% en au moins un champ de perçages (9) réalisé sous forme d'une bande de perçages particulière (9), et en ce que le ou chaque champ de perçages (9) est mis en place dans le boîtier (1) d'une manière exempte de contrainte thermique.

2. Brûleur selon la revendication 1, caractérisé en ce que les ouvertures de traversée de mélange sont agencées sous la forme d'au moins deux champs de perçages qui s'étendent en direction longitudinale du boîtier (1), lesdits champs de perçages étant réalisés dans des bandes de perçages particulières (9) qui sont mises en place dans la paroi du boîtier (1) d'une manière exempte de contrainte thermique.

3. Brûleur selon l'une ou l'autre des revendications 1 et 2, caractérisé en ce que la distance entre des champs de perçages voisins s'élève de 5 à 35 millimètres, de préférence à environ 25 millimètres.

4. Brûleur selon l'une des revendications 1, 2 ou 3, caractérisé en ce que la ou chaque bande de perçages (9) est constituée en un matériau résistant à des hautes températures, en particulier en acier au chrome et à l'aluminium.

5. Brûleur selon l'une des revendications 1 à 4, caractérisé en ce que la ou chaque bande de perçages (9) est susceptible d'être enfilée dans des guidage latéraux (10) de la paroi du boîtier (1), qui s'étendent longitudinalement, et leurs extrémités s'engagent de préférence dans des barrettes en chevauchement (11).

6. Brûleur selon l'une des revendications 1 à 5, caractérisé en ce que le boîtier (1) est réalisé sous forme de tige, et en ce qu'il entoure l'injecteur (2).

7. Brûleur selon la revendication 6, caractérisé en ce que l'injecteur (2) présente un prolongement (6) disposé à l'écart de l'écoulement et refermé du côté frontal, avec des ouvertures radiales (12) qui sont opposées aux ouvertures de traversée pour le mélange (8) dans la paroi du boîtier (1), ledit prolongement (6) de l'injecteur (2) s'étendant de préférence jusqu'à une paroi frontale (7) du boîtier (1).

8. Brûleur selon l'une des revendications 1 à 7, caractérisé en ce que, dans une chambre de combustion qui l'entoure, il est prévu une fente d'air secondaire au-dessous du brûleur et s'étendant parallèlement à celui-ci.

9. Procédé d'utilisation d'un brûleur à gaz atmosphérique qui assure un mélange préalable sous-stoechiométrique, selon l'une des revendications précédentes, au moyen d'un injecteur dans lequel on souffle le gaz, et comprenant un boîtier dans lequel est situé l'injecteur, ledit boîtier comportant des ouvertures de traversée pour le mélange,
caractérisé en ce que la charge superficielle, en relation à la section de traversée libre pour le mélange, s'élève de 110 à 210 W/cm², de préférence 130 à 170 W/cm², et en ce que le taux d'air est réglé de 0,7 à 0,9, de préférence de 0,75 à 0,85.

10. Procédé selon la revendication 9, caractérisé en ce que, lors d'une réduction de l'amenée de gaz, le taux d'air reste sensiblement sans modification jusqu'à environ 50% de la charge thermique nominale.
